# EUROPÄISCHE PATENTSCHRIFT

(11) **EP 2 208 704 B1**
(45) Veröffentlichungstag und Bekanntmachung des Hinweises auf die Patenterteilung: **17.08.2011**
(21) Anmeldenummer: 10000089.2
(22) Anmeldetag: 08.01.2010
(51) Int. Cl.: B66F 9/12, B66F 9/075

(54) **Gabelzinke für eine Lastgabel eines Flurförderzeugs**
Fork tooth for a load fork of an industrial truck
Dent de fourche pour une fourche de charge d'un chariot de manutention

(30) Priorität: 15.01.2009 DE 102009004742
(43) Veröffentlichungstag der Anmeldung: 21.07.2010
(73) Patentinhaber: Jungheinrich Aktiengesellschaft, 22047 Hamburg (DE)
(72) Erfinder: Schulz, Eckhard, 24558 Henstedt-Ulzburg (DE); Von Werder, Martin, 22949 Ammersbek (DE)
(74) Vertreter: Hauck Patent- und Rechtsanwälte

(56) Entgegenhaltungen:
- WO-A1-2004/103882
- DE-A1-102006 010 290
- JP-A- 5 024 798
- JP-A- 2002 321 898
- JP-A- 2002 321 899
- JP-A- 2006 062 784
- US-A- 6 150 938
- US-A1- 2005 200 457
- US-A1- 2007 138 287
- US-A1- 2007 215 412
- US-A1- 2007 233 314

## Beschreibung

Die Erfindung bezieht sich auf eine Gabelzinke für eine Lastgabel eines Flurförderzeugs nach Patentanspruch 1.

Das typische Lastaufnahmemittel für ein Flurförderzeug ist eine Lastgabel. Sie wird insbesondere zum Transport von Ladungsträgern, wie Paletten oder dergleichen verwendet. Die Lastgabel besteht aus mindestens zwei Gabelzinken oder Gabelarmen. In der nachstehenden Beschreibung wird die Gabelzinke als die komplette Einheit aus Tragarm und Gabelrücken verstanden. Die Gabelzinken werden mit dem Gabelrücken an einem Gabelträger angebracht. Die Anbringung erfolgt zumeist durch Einhängen in den Gabelträger, wobei der Abstand der Gabelzinken zueinander eingestellt werden kann. Die aufzunehmende Last wird von den Tragarmen der Gabelzinken aufgenommen.

Für die sogenannte Intralogistik, der unternehmensinternen Logistik, beispielsweise in einem Lagerbetrieb, ist bekannt, Ladungsträger, z.B. Paletten, mit Tags bzw. Transpondern auszurüsten. Diese können dann von Lesegeräten am Flurförderzeug gelesen werden. Das Flurförderzeug weist seinerseits eine Sende- und Empfangsvorrichtung auf, um die empfangenen Daten in eine Verwaltungszentrale zu überspielen. Die Kommunikation zwischen den Ladungsträgern und dem Flurförderzeug bzw. zwischen dem Flurförderzeug und einer stationären Empfangseinheit erfolgt typischerweise nach der RFID-Technologie.

Um sicherstellen zu können, ob beim Flurförderzeug die Gabel mit einer Last belegt ist, ist bekannt, einen Sensor einzusetzen, der feststellt, ob eine Lastgabel leer oder beladen ist. Zu dem Zweck ist aus DE 10 2005 024 882 A1 bekannt, mit Hilfe einer zusätzlichen Halterung oder in einem Gehäuse am Flurförderzeug integriert einen Sensor unterzubringen. Diese Anbringung hat den Nachteil, dass Halterung und Sensor beim Betrieb des Flurförderzeugs nicht nur stark zerstörungsgefährdet sind, sondern auch die Sicht des Bedieners auf die Gabelzinken einschränken kann. Bei einer solchen Ausführungsform eines Gabellastsensors ist ein zusätzlicher Montageaufwand im Hinblick auf die Halterung bzw. das Gehäuse erforderlich.

Aus US 2005/0200457 A1 ist ein Flurförderzeug bekannt geworden, bei dem an einem Hubgerüst eine Versorgungseinheit für ein RFID-Lesegerät angeordnet ist. Das Lesegerät befindet sich am Rücken einer Zinke einer Lastgabel, an dem sich auch eine Antenne befindet. Die Kommunikation zwischen Antenne und Versorgungseinheit kann drahtlos erfolgen. In der Kabine des Flurförderzeugs befindet sich eine Anzeige und eine Sende-/Empfangseinheit, die mit dem Lesegerät kommuniziert. Aus US 6,150,938 ist bekannt geworden, einen Laser an einem Gabelarm eines Gabelstaplers anzubringen, mit dem die Relativposition der Lastgabel zu einer aufzunehmenden Last ermittelt wird. Aus JP 2002321898 ist an einer Lastgabel eines Gabelstaplers ein Lichtsender und ein Lichtempfänger angebracht, um die Relativlage der Lastgabel bezüglich einer aufzunehmenden Last zu ermitteln.

Aus US 2007/0215412 A1 ist bekannt geworden, an dem Rücken einer Lastgabel eines Flurförderzeugs einen Sender-/Empfänger anzubringen, der beispielsweise auf akustischer Basis arbeitet. Hiermit wird der Abstand des Gabelrückens von einer aufzunehmenden Last ermittelt. Aus JP 05024798 ist bekannt geworden, eine Kamera am inneren Ende eines Gabelarms einer Lastgabel anzubringen, welche die Lage der Lastgabel relativ zu einer aufzunehmenden Last erfasst. Die Kamera ist so angebracht, dass sie durch die aufzunehmende Last nicht beschädigt wird. Zu diesem Zweck ist sie an der Innenseite seitlich an dem Gabelarm in geschützter Weise befestigt. Aus WO 2004/103882 A1 ist bekannt geworden, an einer Lastgabel einen beweglichen Lastsensor anzubringen, der sowohl die Last, als auch die Lastgabel und die Umgebung auf der Frontseite des Gabelarms detektiert. Die detektierten Daten werden zu einer Rechnereinheit am Flurförderzeug übertragen. Der Lastsensor ist bezügich des Mastes des Flurförderzeugs so angebracht, dass er synchron mit der Lastgabel bewegbar ist, allerdings auch relativ zur Lastgabel verstellbar ist, damit in der abgesenkten Position keine Kollision mit dem Untergrund stattfindet.

Der Erfindung liegt die Aufgabe zugrunde, eine Gabelzinke für ein Flurförderzeug zu schaffen, mit der auf einfache und auch unaufwendige Weise die Belegung mit einer Last festgestellt werden kann.

Diese Aufgabe wird durch die Merkmale des Patentanspruchs 1 gelöst.

Bei der erfindungsgemäßen Gabelzinke ist in einer Bohrung des Gabelrückens vorzugsweise nahe dem Tragarm ein Sensor angeordnet, der die Anwesenheit einer Last auf dem Tragarm erfasst. Der Sensor ist mit einem Kommunikationsmittel am Gabelrücken verbunden zur Übertragung des Sensorsignals auf das Flurförderzeug.

Um eine Bauteilschwächung in dem hoch belasteten Bereich des Gabelrückens durch die Bohrung auszugleichen, ist möglicherweise erforderlich, eine entsprechende konstruktive Anpassung der Gabelzinke vorzunehmen.

Die Anordnung des Sensors innerhalb einer Bohrung im Gabelrücken hat den Vorteil, dass der Sensor gegen äußerliche Einwirkungen geschützt ist. Sie hat den weiteren Vorteil, dass der Sensor sehr nahe an der aufgenommenen Last ist, daher braucht seine Reichweite nur über eine Teilstrecke des Tragarms reichen. Der Sensor kann daher sehr klein bauen und relativ unempfindlich eingestellt werden.

Der Sensor muss einerseits mit Spannung versorgt werden und zum anderen muss sein Signal auf das Flurförderzeug übertragen werden. Dies geschieht z.B. über ein Kabel, das entlang der Rückseite des Gabelrückens geführt ist und am Ende ein Steckerteil aufweist, das über eine Steckverbindung mit dem Flurförderzeug verbunden ist. Der Steckanschluss am Flurförderzeug ist mit einer Auswertevorrichtung am Flurförderzeug verbunden, welche mittels einer Funkübertragung das empfangene Signal auf eine stationäre Zentrale übertragen kann.

Der Sensor kann mit einer integrierten Steuereinheit der Gabelzinke, vorzugsweise an seinem Rücken, mit weiteren Komponenten, z. B. RFID-Antenne bzw. Reader am Gabelrücken an dem Tragarm verbunden sein. Die zentrale Steuereinheit kann auch als RFID-Reader und RFID-Antenne ausgeführt sein. Die zentrale Steuereinheit kommuniziert mit einer Auswerteeinheit am Flurförderzeug, entweder drahtlos, z. B. per WLAN, Bluetooth oder ähnlichem. Eine Leitungsverbindung und Steckverbindung ist natürlich auch möglich.

Bei der Erfindung wird nicht nur die Betriebssicherheit durch den geschützten Sensor gewährleistet, sondern auch die freie Sicht des Fahrers auf die Gabelzinken ermöglicht. Wird in den Tragarm eine RFID-Antenne integriert, hat das den Vorteil, dass zum Anschluss sowohl des Sensors als auch dieser Antenne nur ein kombiniertes Kabel für die Spannungsversorgung, Datenübermittlung und den Antennenschluss erforderlich ist. Dieses Kabel kann, wie oben bereits erwähnt, auf einfache Weise mit einer fahrzeugseitigen Anschlussleitung verbunden werden.

Durch die erwähnte Integration sowohl einer RFID-Antenne als auch die erfindungsgemäße Lastsensierung in die Gabelzinke ergibt sich eine "intelligente" Gabelzinke. Diese lässt sich am Flurförderzeug durch einen einfachen Austausch mit einer herkömmlichen Gabelzinke auf einfache und unkomplizierte Weise einsetzen, so dass ein Flurförderzeug auf diese Weise eine automatisierte Kommunikation mit RFID-Transpondern an Ladungsträgern ausgerüstet werden kann. Dies setzt naturgemäß entsprechende Komponenten am Flurförderzeug voraus. Daraus ergibt sich dann eine sogenannte "Plug-and-Play"-Lösung.

Eine miniaturisierte in den Gabelzinkenrücken integrierte Steuereinheit, die vorzugsweise einen integrierten RFID-Reader enthält, hat den Vorteil, dass die zum Anschluss der intelligenten Gabelzinke erforderliche Anschlussleitung nur die Spannungsversorgung und die Datenleitung umfassen muss. Eine aufwendige, abgeschirmte Anschlussleitung zur Anwendung der RFID-Antenne kann entfallen. Diese würde ansonsten z.B. auf der Oberseite des Gabelrückens angeordnet sein.

Die Verwendung drahtloser Kommunikationsmittel zur Kommunikation mit dem Flurförderzeug ermöglicht ein besonders einfaches Verbindungskabel zum Flurförderzeug zwecks Spannungsversorgung.

Falls nach einer Ausgestaltung der Erfindung ein Energiespeicher in die Zinke integriert ist, beispielsweise eine Batterie oder ein Kondensator, kann jegliche Leitungsverbindung zwischen Gabelzinke und Flurförderzeug entfallen. Die Aufladung des Energiespeichers kann entweder über ein Ladekabel erfolgen oder drahtlos, indem eine induktive Kopplung zu einem Ladegerät hergestellt wird. Bei dieser Ausgestaltung der Erfindung weist die Gabelzinke eine Induktivität auf, die mit der stationären Primärinduktivität des Ladegeräts gekoppelt werden kann, um den Energiespeicher aufzuladen. Letztere kann z.B. eine im Flur verlegte Leitung sein, die z.B. an der Ladestation für das Flurförderzeug verlegt ist.

Die Erfindung soll nachfolgend anhand eines in einer Zeichnung dargestellten Ausführungsbeispiels näher erläutert werden.

Die einzige Figur zeigt eine Seiteansicht teilweise im Schnitt einer erfindungsgemäßen Gabelzinke.

In der Figur ist eine Gabelzinke 10 zu erkennen, die einen Gabelrücken 12 und einen Tragarm 14 aufweist. Gabelrücken 12 und Tragarm 14 sind einteilig geformt. Der Gabelrücken 22 weist an der Rückseite beabstandete Hakenabschnitte 16, 18 auf, die in einen sogenannten Lastschlitten oder Gabelträger eingehängt werden. Es ist weder der Gabelträger noch das Flurförderzeug dargestellt. Diese Teile sind konventionell.

Im unteren Bereich des Gabelrückens 12 nahe dem Tragarm 14 ist eine Bohrung 20 vorgesehen, in welcher ein Sensor 22 angeordnet ist. Der Sensor ist z.B. ein optischer Sensor in Form einer Reflexionslichtschranke, ein Ultraschallsensor, ein Mikrowellensensor oder dergleichen. Er ist geeignet, ein Hindernis auf dem Tragarm 14 festzustellen. Der vom Sensor 22 erfassbare Bereich ist in der Figur schraffiert bei 24 dargestellt. Er reicht nur etwas über die Hälfte des Tragarms 14, was jedoch völlig ausreicht, um die Anwesenheit einer Last, beispielsweise eines Lastträgers, wie etwa einer Palette, festzustellen. Der Sensor kann zusätzlich als Abstandssensor ausgebildet sein, der den Abstand zur Last auf den Tragarmen misst.

Der Sensor 22 ist mit einem Kabel 26 verbunden, das geschützt an der Rückseite des Gabelrückens 12 geführt ist zu einer miniatursierten Steuereinheit 28. Die Steuereinheit ist mit einem Kabel 30 verbunden, das einen Stecker 32 aufweist zur Verbindung mit einem Steckkontakt auf Seiten des nicht gezeigten Flurförderzeugs. Über das Kabel 30 kann z.B. sowohl die Spannung für den Sensor 22 als auch das Sensorsignal übertragen werden.

Wie ferner in der Figur zu erkennen, ist eine RFID-Antenne 34 im vorderen Bereich des Tragarms 14 integriert. Ein Kabelabschnitt 36 innerhalb bzw. unterhalb des Tragarms 14 vereinigt sich mit dem Kabel 26 oder führt getrennt zu Steuereinheit 28, die auch einen sogenannten RFID-Reader enthalten kann. Die Steuereinheit 28 ist mit einer Antenne 38 an der Oberseite des Gabelrückens 12 verbunden. Mit Hilfe der Antenne 34 können Informationen von einem Transponder an einer Palette oder dergleichen, welche auf dem Tragarm 14 angeordnet ist oder auch vor dem Tragarm liegt oder im Bereich eines Lagerregals angeordnet ist, empfangen werden und mit Hilfe der Antenne 38 auf einen entsprechenden Empfänger im Flurförderzeug übertragen werden. Das Flurförderzeug überträgt dann Anwesenheit oder Nichtanwesenheit einer Last auf dem Tragarm 14 oder eine Information eines externen Transponders, die von der RFID-Antenne 34 aufgenommen wird, auf das Flurförderzeug. Das Flurförderzeug kann dann seinerseits die erhaltenen Informationen auswerten und/oder auf eine Zentrale per Funk übertragen.

Mit Hilfe der beschriebenen Konfiguration einer Gabelzinke ist es auf einfache Weise möglich, den Wechsel des Beladezustands eines Flurförderzeugs einem Lagerverwaltungssystem mitzuteilen, z.B. zusammen mit einer aktuellen Position des Flurförderzeugs. Wird, was nicht dargestellt ist, ein Energiespeicher in den Gabelrücken 32 integriert, kann die Aufladung des Energiespeichers kontaktlos erfolgen, beispielsweise auf induktivem Wege, so dass jegliche Kabelverbindung zwischen der Gabelzinke 10 und dem nicht gezeigten Flurförderzeug entfallen kann.

Die Steuereinheit 28 ist in vorteilhafter Weise in einer Ausnehmung an der Rückseite des Gabelrückens 12 untergebracht. Sie ist in der Figur übertrieben groß gezeigt. Die miniaturisierte Form ermöglicht nur eine sehr kleine Ausnehmung, so dass eine Materialschwächung im signifikanten Umfang nicht zu befürchten ist.

## Patentansprüche

1. Gabelzinke für eine Lastgabel eines Flurförderzeugs, die einen Gabelrücken und einen Tragarm aufweist, **dadurch gekennzeichnet, dass** in einer Bohrung (20) des Gabelrückens (12) nahe dem Tragarm (14) ein Sensor (22) angeordnet ist, der die Anwesenheit einer Last auf den Tragarm (14) erfasst, und der Sensor (22) mit einem Kommunikationsmittel am Gabelrücken (12) verbunden ist zur Übertragung eines Sensorsignals auf das Flurförderzeug.

2. Gabelzinke nach Anspruch 1, **dadurch gekennzeichnet, dass** der Sensor mit einer einen Stecker (32) aufweisenden Leitung an der Rückseite des Gabelrückens (12) verbunden ist, wobei der Stecker (32) eine Steckverbindung mit einem Steckkontakt am Flurförderzeug bildet.

3. Gabelzinke nach Anspruch 1 oder 2, **dadurch gekennzeichnet, dass** der Sensor (22) mit einer am Gabelrücken (12) angebrachten Steuereinheit (28) verbunden ist, die ihrerseits mit einer Antenne (38) am Gabelrücken (12) oder über eine Datenleitung mit dem Flurförderzeug verbindbar ist.

4. Gabelzinke nach einem der Ansprüche 1 bis 3, **dadurch gekennzeichnet, dass** der Gabelrücken (12) Mittel aufweist zur drahtlosen Kommunikation mit einem Empfänger am Flurförderzeug.

5. Gabelzinke nach Anspruch 3, **dadurch gekennzeichnet, dass** im vorderen Bereich des Tragarms (14) eine RFID-Antenne integriert ist, die über eine im Tragarm (14) geführte Leitung (36) ebenfalls mit der Steuereinheit (28) verbindbar ist.

6. Gabelzinke nach Anspruch 2, 4 oder 5, **dadurch gekennzeichnet, dass** die Leitung auch eine Spannungsversorgungsleitung ist.

7. Gabelzinke nach einem der Ansprüche 3 bis 6, **dadurch gekennzeichnet, dass** die Steuereinheit (28) in einer Ausnehmung (29) an der Rückseite des Gabelrückens (12) angeordnet ist.

8. Gabelzinke nach einem der Ansprüche 3 bis 7, **dadurch gekennzeichnet, dass** in die Steuereinheit (28) ein RFID-Reader integriert ist.

9. Gabelzinke nach einem der Ansprüche 1 bis 8, **dadurch gekennzeichnet, dass** in den Gabelrücken (12) ein Energiespeicher für den Sensor (22) und/oder die Steuereinheit (28) integriert ist.

10. Gabelzinke nach Anspruch 9, **dadurch gekennzeichnet, dass** der Energiespeicher eine Batterie ist.

11. Gabelzinke nach Anspruch 9, **dadurch gekennzeichnet, dass** der Energiespeicher ein Kondensator ist.

12. Gabelzinke nach Anspruch 10 oder 11, **dadurch gekennzeichnet, dass** in die Gabelzinke eine mit dem Energiespeicher verbundene Induktivität integriert ist, die mit einer externen, mit einem Ladegerät verbundenen Induktivität zusammenwirkt zwecks Aufladung des Energiespeichers.

13. Gabelzinke nach einem der Ansprüche 1 bis 12, **dadurch gekennzeichnet, dass** der Sensor auch als Abstandssensor ausgebildet ist.

## Claims

1. A fork tooth for a load fork of an industrial truck which has a fork back and a support arm, **characterised in that** a sensor (22) which detects the presence of a load on the support arm (14) is arranged in a bore (20) of the fork back (12) near to the support arm (14), and that the sensor (22) is connected to a communication means on the fork back (12) for the transmission of a sensor signal to the industrial truck.

2. The fork tooth according to claim 1, **characterised in that** the sensor is connected to a line on the back side of the fork back (12) that has a plug connector (32), wherein the plug connector (32) forms a plug connection with a plug contact on the industrial truck.

3. A fork tooth according to claim 1 or 2, **characterised in that** the sensor (22) is connected to a control unit (28) mounted on the fork back (12), which is on its part connectible to the industrial truck by an antenna (38) on the fork back (12) or via a data line.

4. A fork tooth according to any one of claims 1 to 3, **characterised in that** the fork back (12) has means for wireless communication with a receiver on the industrial truck.

5. The fork tooth according to claim 3, **characterised in that** a RFID antenna is integrated in the front region of the support arm (14), which is also connectible to the control unit (28) via a line (36) guidcd in the support arm (14).

6. A fork tooth according to claim 2, 4 or 5, **characterised in that** the line is also a voltage supply line.

7. A fork tooth according to any one of claims 3 to 6, **characterised in that** the control unit (28) is disposed in a recess (29) on the backside of the fork back (12).

8. A fork tooth according to any one of claims 3 to 7, **characterised in that** a RFID reader is integrated into the control unit (28).

9. A fork tooth according to any one of claims 1 to 8, **characterised in that** an energy storage device for the sensor (22) and/or the control unit (28) is integrated into the fork back (12).

10. The fork tooth according to claim 9, **characterised in that** the energy storage device is a battery.

11. The fork tooth according to claim 9, **characterised in that** the energy storage device is a capacitor.

12. A fork tooth according to claim 10 or 11, **characterised in that** an induction coil connected to the energy storage device is integrated into the fork tooth, which co-operates with an external induction coil connected to a charger in order to charge the energy storage device.

13. A fork tooth according to any one of claims 1 to 12, **characterised in that** the sensor is also realised as a distance sensor.

## Revendications

1. Dent de fourche pour une fourche de charge d'un chariot de manutention qui a un dos de fourche et un bras de support, **caractérisé en ce que** un capteur (22) qui détecte la présence d'une charge sur le bras de support (14) est disposé dans un trou (20) du dos de fourche (12) près du bras de support (14), et que le capteur (22) est relié à un moyen de communication sur le dos de fourche (12) pour la transmission d'un signal de capteur au chariot de manutention.

2. Dent de fourche selon la revendication 1, **caractérisé en ce que** le capteur est relié à une ligne sur le côté arrière du dos de fourche (12) qui a un connecteur (32), le connecteur (32) formant une fiche de raccordement avec un contact à fiche sur le chariot de manutention.

3. Dent de fourche selon la revendication 1 or 2, **caractérisé en ce que** le capteur (22) est relié à une unité de commande (28) montée sur le dos de fourche (12), qui est à son tour connectable au chariot de manutention par une antenne (38) sur le dos de fourche (12) ou à travers une ligne de transmission de données.

4. Dent de fourche selon l'une quelconque des revendications 1 à 3, **caractérisé en ce que** le dos de fourche (12) a des moyens pour la communication sans fil avec un récepteur sur le chariot de manutention.

5. Dent de fourche selon la revendication 3, **caractérisé en ce que** une antenne RFID est intégrée dans la région de front du bras de support (14), qui est aussi connectable à l'unité de commande (28) via une ligne (36) guidée dans le bras de support (14).

6. Dent de fourche selon la revendication 2, 4 or 5, **caractérisé en ce que** la ligne est aussi une ligne d'alimentation en courant.

7. Dent de fourche selon l'une quelconque des revendications 3 à 6, **caractérisé en ce que** l'unité de commande (28) est disposée dans un creux (29) sur le côté arrière du dos de fourche (12).

8. Dent de fourche selon l'une quelconque des revendications 3 à 7, **caractérisé en ce que** un lecteur RFID est intégré dans l'unité de commande (28).

9. Dent de fourche selon l'une quelconque des revendications 1 à 8, **caractérisé en ce que** un accumulateur d'énergie pour le capteur (22) et/ou l'unité de commande (28) est intégré dans le dos de fourche (12).

10. Dent de fourche selon la revendication 9, **caractérisé en ce que** l'accumulateur d'énergie est une batterie.

11. Dent de fourche selon la revendication 9, **caractérisé en ce que** l'accumulateur d'énergie est un condensateur.

12. Dent de fourche selon la revendication 10 or 11, **caractérisé en ce que** une résistance inductive reliée à l'accumulateur d'énergie est intégrée dans le dent de fourche, qui coopère avec une résistance inductive externe reliée à un dispositif de chargement afin de charger l'accumulateur d'énergie.

13. Dent de fourche selon l'une quelconque des revendications 1 à 12, **caractérisé en ce que** le capteur est aussi réalisé comme un capteur de distance.
